# EUROPÄISCHE PATENTSCHRIFT

(11) **EP 0 937 655 B1**
(45) Veröffentlichungstag und Bekanntmachung des Hinweises auf die Patenterteilung: **11.12.2002**
(21) Anmeldenummer: 99810150.5
(22) Anmeldetag: 18.02.1999
(51) Int. Cl.: B65D 71/50

(54) **Mehrfachpackung**
Multi-package
Emballage multiple

(30) Priorität: 18.02.1998 CH 38198
(43) Veröffentlichungstag der Anmeldung: 25.08.1999
(73) Patentinhaber: Sandherr Packungen AG, 9444 Diepoldsau (CH)
(72) Erfinder: Schellenberg, Walter, 9444 Diepoldsau (CH)
(74) Vertreter: Isler & Pedrazzini AG

(56) Entgegenhaltungen:
- EP-A- 0 493 743
- FR-A- 2 741 603
- GB-A- 2 107 269
- GB-A- 2 222 136
- US-A- 3 784 002
- US-A- 3 983 999
- US-A- 5 562 205

## Beschreibung

### TECHNISCHES GEBIET

Die vorliegende Erfindung bezieht sich auf das Gebiet der Verpackungstechnik. Sie betrifft eine Mehrfachpackung gemäss dem Oberbegriff des Anspruchs 1.

Die Erfindung betrifft weiterhin einen Mehrfachdeckel für eine solche Mehrfachpackung gemäss dem Oberbegriff des Anspruchs 9.

Eine solche Mehrfachpackung und ein solcher Mehrfachdeckel sind z.B. aus der Druckschrift US-A-3,983,999 bekannt.

### STAND DER TECHNIK

Bei der Verpackung von Lebensmitteln, aber auch in anderen Bereichen wie z.B. der Verpackung einer Mehrzahl von Kontaktlinsen für den Einmalgebrauch (siehe dazu die US-A-5,620,087) werden zunehmend einzelne Verpackungsbehälter zu Mehrfachpackungen oder sog. "Multi-Packs" zusammengefasst und gemeinsam angeboten und verkauft. Die einzelnen Verpackungsbehälter lassen sich später zum Gebrauch von dem Multi-Pack an vorgesehenen Trennungslinien abtrennen und einzeln weiterverwerten.

Die US-A-5,562,205) offenbart ein Gebinde aus Getränkedosen, die in üblicher Weise mit einem Blechdeckel mit Aufreisslasche verschlossen sind (Siehe Fig. 2 und 4, Bezugszeichen 30). Das Gebinde wird zusammengehalten durch einen Mehrfachdeckel, dessen Einzeldeckel ausschliesslich zum Wiederverschliessen nach dem Aufreissen der Aufreisslasche dienen, und der vor allem die Funktion eines Tragegriffes ausübt. Der Mehrfachdeckel dient nicht zum Verschliessen der Originaldosen.

Die EP-A2-0 493 743 offenbart einen analogen Mehrfach-Wiederverschlussdeckel für Getränkedosen, die jeweils separat durch einen Metalldeckel verschlossen sind (siehe dazu S. 4, Zeilen 36-45 der D2: "the user will thus find a clean upper can surface from which he can drink") Die Wiederverschlussdeckel sollen dabei vor allem eine hygienisch saubere Oberseite der Dose sicherstellen, die ansonsten in herkömmlicher Weise verschlossen ist.

Dasselbe gilt auch für die US-A-3,784,002, bei der die Behälter einzeln durch herkömmliche Mittel verschlossen sind (S. 3, Zeile 61 bis S. 4, Zeile 19).

Bei der Herstellung von Multi-Packs können verschiedene Wege beschritten werden: Ein Weg geht aus von einer Folie oder Platte aus Kunststoff oder einem anderen formbaren Material, in welche durch bekannte Umformtechniken wie beispielsweise Tiefziehen nebeneinander eine Mehrzahl von becherförmigen Vertiefungen eingeformt werden, welche die einzelnen Verpackungsbehälter bilden. Zwischen den Vertiefungen werden gleichzeitig oder später als Trennungslinien Perforationen oder andersgeartete Schwächungslinien angebracht, die ein Abtrennen der einzelnen Behälter ermöglichen. Nach dem Einfüllen des zu verpackenden Gutes in die einzelnen Vertiefungen bzw. Verpackungsbehälter wird die gesamte Anordnung mit einer Alufolie oder dgl. verschlossen und versiegelt.
Auch die Deckfolie wird entlang der Trennungslinien geschwächt, um eine saubere Trennung der verschlossenen Einzelbehälter zu ermöglichen.

Derartige gemeinsam hergestellte Mehrfachpackungen findet man im Lebensmittelbereich beispielsweise bei der Portionierung von Kaffeesahne, Joghurt oder Desserts. Sie haben allerdings verschiedene Nachteile: Ein Nachteil ist darin zu sehen, dass die fertig ausgeformte Mehrfachpackung nur schwer zu bedrucken oder mit Etiketten zu versehen ist, weil die Mehrfachpackung als solche unförmig und daher schwer zu handhaben ist, und weil die einzelnen Behälter der Mehrfachpackung wegen ihrer engen Nachbarschaft nicht oder nur sehr schwer auf ihrem gesamten Umfang bedruckt bzw. etikettiert werden können. Ein anderer Nachteil besteht in einer mangelnden Flexibilität. Werden für die Vermarktung Multi-Packs mit einer unterschiedlichen Anzahl von z.B. zwei, vier, sechs und mehr Einzelpackungen gewünscht, muss für jede Packungsgrösse ein eigenes Werkzeug erstellt und vorgehalten werden, was die Produktionskosten in die Höhe treibt. Dasselbe gilt für die Lagerung der ungefüllten Mehrfachpackungen beim Hersteller oder Befüller. Schliesslich ist es ein Nachteil dieser Mehrfachpackungen, dass die einzelnen Verpackungsbehälter nach dem Abtrennen und Oeffnen nicht wieder verschlossen werden können, was bei Inhalten, die nicht auf einmal verbraucht werden, unerwünscht ist.

Ein anderer Weg der Herstellung ist in der eingangs genannten Druckschrift beschrieben: Hier werden zunächst durch ein bekanntes Formungsverfahren gleichartige einzelne Verpackungsbehälter hergestellt, dann befüllt, und schliesslich zu einer Gruppe zusammengestellt und durch Aufsiegeln einer allen Einzelbehältern gemeinsamen Deckelfolie verschlossen und versiegelt. Die Deckelfolie wird zwischen den (voneinander getrennten) Einzelbehältern mit einer Schwächungslinie versehen, die ein späteres Trennen der geschlossenen Einzelbehälter ermöglicht bzw. erleichtert. Durch die Einzelherstellung der Behälter ist auf einfache Weise ein Bedrucken bzw. Etikettieren vor dem Zusammenstellen zu einer Gruppe möglich. Des weiteren können aus den (identischen) Einzelbehältern ohne Anfertigung spezieller Formungswerkzeuge leicht unterschiedliche Gruppengrössen zusammengestellt werden. Lediglich die Form bzw. der Zuschnitt der Deckelfolie ändert sich von einer Gruppengrösse zur anderen. Nachteilig ist bei dieser Art der Mehrfachpackungen jedoch ebenfalls, dass die einzelnen Verpackungsbehälter nach dem Abtrennen und Oeffnen nicht wieder verschlossen werden können.

### DARSTELLUNG DER ERFINDUNG

Es ist daher Aufgabe der Erfindung, eine Mehrfachpackung zu schaffen, welche die aufgezählten Nachteil der bekannten Multi-Packs vermeidet und insbesondere auf einfache Weise ein Wiederverschliessen der einzelnen Verpackungsbehälter nach dem Oeffnen ermöglicht.

Die Aufgabe wird bei einer Mehrfachpackung der eingangs genannten Art durch die Gesamtheit der Merkmale des Anspruchs 1 gelöst.

Durch die innerhalb der Verschlussmittel bzw. Mehrfachdeckel zusammenhängenden, voneinander trennbaren einzelnen Wiederverschlussdeckel wird gleichzeitig eine entsprechende Gruppe von einzelnen Verpackungsbehältern in einem Gebinde zusammengehalten und die Möglichkeit eröffnet, nach dem Abtrennen eines Einzelbehälters bzw. seines Einzeldeckels den Einzelbehälter zu öffnen und anschliessend mit dem abgetrennten Wiederverschlussdeckel wieder zu verschliessen. Für die Zusammenstellung unterschiedlich grosser Gruppen müssen dabei lediglich unterschiedlich grosse Mehrfachdeckel bereitgestellt werden, die bevorzugt durch Aufteilen eines Mehrfachdeckels mit Einheitsgrösse erzeugt werden, während sich an der Herstellung der einzelnen Verpackungsbehälter nichts ändert. Da die Verpackungsbehälter vor dem Verschliessen mit dem Mehrfachdeckel einzeln vorliegen, können sie wie ein herkömmlicher Einzelbehälter ohne Einschränkungen bedruckt bzw. mit Etiketten versehen werden.

Eine erste bevorzugte Ausführungsform der Mehrfachpackung nach der Erfindung zeichnet sich dadurch aus, dass die Verpackungsbehälter und der Mehrfachdeckel aus demselben Material, insbesondere aus demselben Kunststoff, bestehen. Hierdurch ist es möglich, Behälter und Deckel auf sehr einfache und sichere Weise, insbesondere durch Heisssiegeln, miteinander hermetisch abschliessend zu verbinden.

Das Aufsiegeln des Mehrfachdeckels auf die Verpackungsbehälter wird massgeblich erleichtert, wenn gemäss einer zweiten bevorzugten Ausführungsform der Erfindung die Verpackungsbehälter und die Einzeldeckel zum Siegeln jeweils einen umlaufenden Siegelflansch aufweisen. Bevorzugt verlaufen dabei die Trennungslinien zwischen den Siegelflanschen der Einzeldeckel und umfassen jeweils eine Perforation. Damit die beim Heisssiegeln eingesetzte heisse Platte die Perforation nicht beschädigt, ist die Perforation zum Schutz beim Heisssiegeln vorzugsweise unterhalb der Ebene der Siegelflansche, insbesondere in einer Sicke, angeordnet.

Eine weitere bevorzugte Ausführungsform der erfindungsgemässen Mehrfachpackung ist dadurch gekennzeichnet, dass an jedem der Einzeldeckel jeweils eine Aufreisslasche angeordnet ist, dass die Verpackungsbehälter und Einzeldeckel im wesentlichen rechteckig, insbesondere quadratisch, ausgebildet sind, dass die Aufreisslaschen jeweils in einer der Ecken der Einzeldeckel angeordnet sind, dass die Verpackungsbehälter und Einzeldeckel abgerundete Ecken aufweisen, dass innerhalb der Mehrfachpackung vier Verpackungsbehälter bzw. Einzeldeckel in einem Quadrat angeordnet sind, und dass die Aufreisslaschen für alle Einzeldeckel des Quadrats in der Mitte zwischen den Einzeldeckeln angeordnet sind. Hierdurch können auf einfache Weise platzsparend und vor einem unbeabsichtigten Oeffnen geschützt die Aufreisslaschen in die Mehrfachpackung integriert werden.

Der erfindungsgemässe Mehrfachdeckel für die Mehrfachpackung nach der Erfindung ist durch die Gesamtheit der Merkmale des Anspruchs 9 bestimmt. Eine besonders stabiler und gleichzeitig gut trennbarer Mehrfachdeckel ergibt sich, wenn gemäss einer bevorzugten Ausführungsform die Einzeldeckel zum Siegeln jeweils einen umlaufenden Siegelflansch aufweisen, die Trennungslinien zwischen den Siegelflanschen der Einzeldeckel verlaufen, die Trennungslinien jeweils eine Perforation umfassen, und die Perforation zum Schutz beim Heisssiegeln unterhalb der Ebene der Siegelflansche, insbesondere in einer Sicke, angeordnet ist.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in der Seitenansicht ein bevorzugtes Ausführungsbeispiel für eine Mehrfachpackung nach der Erfindung mit wenigstens zwei nebeneinanderliegenden einzelnen Verpackungsbehältern und einem aufgesetzten gemeinsamen, mehrere Einzeldeckel umfassenden Wiederverschluss-Mehrfachdeckel, wobei der eine Verpackungsbehälter und der zugehörige Einzeldeckel im Schnitt gezeigt sind;
- Fig. 2: in mehreren Teilfiguren die einzelnen Verpackungsbehälter aus Fig. 1 nach dem Abnehmen des Mehrfachdeckels (Fig. 2C), den abgenommenen Mehrfachdeckel im Schnitt (Fig. 2B), und in einer Detaildarstellung die Trennungslinie zwischen den Einzeldeckeln mit der tieferliegenden Perforation (Fig. 2A);
- Fig. 3: in der Draufsicht eine weitere bevorzugte Ausführungsform eines Mehrfachdeckels nach der Erfindung für eine Doppelpackung mit zwei im wesentlichen rechteckigen Verpackungsbehältern, wobei Aufreisslaschen an zwei äusseren Ecken der Einzeldeckel angeordnet sind; und
- Fig. 4: in der Draufsicht eine andere bevorzugte Ausführungsform eines Mehrfachdeckels nach der Erfindung für eine Vierfachpackung mit vier im wesentlichen rechteckigen, in einem Quadrat angeordneten Verpackungsbehältern, wobei Aufreisslaschen an den vier innenliegenden Ecken der Einzeldeckel angeordnet sind.

### WEGE ZUR AUSFÜHRUNG DER ERFINDUNG

In Fig. 1 ist in einer teilweise geschnittenen Seitenansicht ein bevorzugtes Ausführungsbeispiel für eine Mehrfachpackung nach der Erfindung wiedergegeben. Die Mehrfachpackung 10 umfasst zwei separate, becherförmige und nach oben offenen Verpackungsbehälter 11 und 12, die beispielsweise aus einer nach Dicke und Beschaffenheit geeigneten Kunststofffolie durch Tiefziehen oder dgl. geformt worden sind. Der linke Verpackungsbehälter 11 ist im Schnitt dargestellt, der rechte Verpackungsbehälter 12 in der Seitenansicht. Jeder Verpackungsbehälter weist einen Boden 13 und Seitenwände 14 auf. Die Seitenwände 14 laufen zweckmässigerweise zum Boden 13 hin konisch zu, so dass die einzelnen Verpackungsbehälter ineinander stapelbar sind. Nach oben zu schliesst sich ein Ansatz 15 mit geraden Seitenwandabschnitten an, der gleichzeitig beim Ineinanderstapeln der Behälter 11, 12 ein Verklemmen verhindert und einen sicheren und definierten Sitz des Deckels ermöglicht.

Die separaten Verpackungsbehälter 11, 12 sind gemäss der Erfindung durch einen allen Verpackungsbehältern gemeinsamen Mehrfachdeckel 17 verschlossen, der aus einer der Anzahl der Verpackungsbehälter 11, 12 entsprechenden Zahl von Einzeldeckeln 18, 19 besteht, die untereinander in Verbindung stehen und entlang einer vorbestimmten Trennungslinie 22, die mit einer gezielten Schwächung wie z.B. einer Perforation ausgestattet ist, bei Bedarf voneinander getrennt werden können. Der Mehrfachdeckel 17 mit den Einzeldeckeln 18, 19 ist einstückig aus einer Folie geformt, die vorzugsweise aus demselben Kunststoff besteht, wie die Verpackungsbehälter 11, 12. Damit wird sichergestellt, dass der Mehrfachdeckel 17 zum Verschliessen der Verpackungsbehälter 11, 12 besonders einfach heiss aufgesiegelt werden kann. Das Aufsiegeln wird dadurch erleichtert, dass sowohl an den Verpackungsbehältern 11, 12 als auch an den Einzeldeckeln 18, 19 zueinander passende, umlaufende Siegelflansche 16 bzw. 21 ausgebildet sind. Die Siegelflansche 21 der Einzeldeckel 18, 19 verlaufen dabei oberhalb der übrigen Deckelfläche, so dass ein von oben aufgesetztes, ebenes Siegelwerkzeug nur auf den Siegelflanschen 21 zu liegen kommt. Das Aufsiegeln kann dabei mit oder ohne Hilfsmittel, wie z.B. einem Heisssiegelkleber, erfolgen. Wird ohne Hilfsmittel aufgesiegelt, werden die Siegelflansche 16, 21 soweit erwärmt und dabei aufeinandergedrückt, bis das Kunststoffmaterial klebrig wird und sich die Siegelflansche 16, 21 miteinander lösbar verbinden. Eine eingeformte, umlaufende Vertiefung 20 in den Einzeldeckeln 18, 19 sorgt dafür, dass vor dem Aufsiegeln die Einzeldeckel 18, 19 auf den Verpackungsbehältern 11, 12 bzw. die Verpackungsbehälter 11,12 unter den Einzeldeckeln 18, 19 richtig positioniert und in dieser Position fixiert sind. Die Vertiefung 20 stellt gleichzeitig sicher, dass ein einmal geöffneter, abgezogener Einzeldeckel 18, 19 wieder ohne Schwierigkeiten auf den Verpackungsbehälter 11, 12 aufgesetzt werden kann und diesen auch wieder verschliesst (Wiederverschlussdeckel).

Die Herstellung und der Gebrauch der Mehrfachpackung 10 können wie folgt beschrieben werden: Zunächst werden durch bekannte Formungsverfahren die einzelnen Verpackungsbehälter 11, 12 hergestellt und bei Bedarf zwischengelagert. Da die einzelnen Verpackungsbehälter 11, 12 für Mehrfachpackungen unterschiedlicher Grösse, d.h., mit einer unterschiedlichen Anzahl von Verpackungsbehältern, gleich sind, wird nur ein Formwerkzeug benötigt und die Lagerhaltung stark vereinfacht. Da die Verpackungsbehälter 11, 12 in diesem Stadium gemäss Fig. 2C einzeln vorliegen und handhabbar sind, können sie leicht mit bekannten Verfahren allseitig bedruckt und/oder etikettiert werden, so dass sie nach einer späteren Vereinzelung aus der Mehrfachpackung heraus das Erscheinungsbild eines herkömmlichen Einzelbehälters haben. Separat von den Verpackungsbehältern 11, 12 werden gemäss Fig. 2B die benötigten Mehrfachdeckel 17 geformt. Je nach Grösse der Mehrfachpackung 17 können dabei Mehrfachdeckel 17 mit einer unterschiedlichen Anzahl von Einzeldeckeln 18, 19 hergestellt werden, wie sie für eine Zweifachpackung in Fig. 3 bzw. für eine Vierfachpackung in Fig. 4 gezeigt sind. Noch einfacher ist es, für alle Packungsgrössen einen einheitlichen Mehrfachdeckel herzustellen, welcher der maximalen Packungsgrösse entspricht, und daraus Mehrfachdeckel für kleinere Packungsgrössen durch entsprechendes Aufteilen und Auftrennen abzuleiten.

Soll nun beispielsweise eine Vierfachpackung eines Lebensmittels erzeugt werden, werden vier einzelne Verpackungsbehälter 11, 12 bedruckt und/oder etikettiert, anschliessend mit dem Lebensmittel gefüllt und schliesslich durch Aufsiegeln eines Vierfachdeckels gemäss Fig. 4 zu einer zusammenhängenden Vierfachpackung komplettiert. Der Vierfachdeckel kann dabei selbstverständlich vor oder nach dem Aufsiegeln ebenfalls bedruckt und/oder etikettiert werden. Der Endverbraucher kann von der Vierfachpackung je nach Bedarf einen oder mehrere Verpackungsbehälter abtrennen, wobei der Vierfachdeckel entlang der Trennungslinien 22 in bis zu vier Einzeldeckel 18, 19 aufgetrennt wird und die Einzeldeckel 18, 19 dann vom jeweiligen Verpackungsbehälter 11, 12 abgezogen werden. Bei Bedarf können die einzelnen Verpackungsbehälter 11, 12 auch wieder mit ihren Einzeldeckeln 18, 19 verschlossen werden.

Wird entlang der Trennungslinie 22 als Schwächungsmittel eine Perforation oder dgl. eingesetzt, kann die Perforation beim Aufsiegeln des Mehrfachdeckels 17 durch Aufpressen des heissen Siegelwerkzeugs auf die Siegelflansche 21 dadurch beschädigt werden, dass sich der Siegelflansch 21 im Bereich der Perforationsöffnungen durch den Temperatureinfluss verzieht und im schlimmsten Fall die Trennungslinie 22 lokal aufreisst. Um derartige Beschädigungen sicher zu vermeiden, werden die Trennungslinien 22 mit den Schwächungsstellen in einer Ebene unterhalb der Siegelebene, vorzugsweise in einer Sicke 23 (Fig. 2A bzw. Fig. 3) angeordnet. Die Trennungslinien 22 sind dadurch beim Aufsiegeln dem schädlichen Temperatureinfluss entzogen.

Die Verpackungsbehälter und die zugehörigen Einzeldeckel können grundsätzlich rund, oval, rechteckig, quadratisch, sechseckig oder ähnlich ausgebildet sein. Hinsichtlich der Material- und Raumausnutzung beim Mehrfachdeckel ist es besonders günstig, im wesentlichen quadratische oder rechteckige Verpackungsbehälter bzw. Einzeldeckel vorzusehen. Bevorzugte Beispiele Zweifachdeckeln und Vierfachdeckeln für im wesentlichen quadratische Behälter sind in Fig. 3 bzw. Fig. 4 wiedergegeben. Haben die Verpackungsbehälter bzw. Einzeldeckel (18, 19 in Fig. 3, 25-28 in Fig. 4) abgerundete Ecken, können an bestimmten Ecken platzsparend Aufreisslaschen 29, 30 bzw. 31 angeordnet werden, an welchen der jeweilige Einzeldeckel zum Oeffnen ergriffen und hochgezogen werden kann. Bei der Zweifachpackung aus Fig. 3 sind die Aufreisslaschen 29, 30 jeweils an einer aussenliegenden Ecke des Mehrfachdeckels 17 an den Siegelflansch 21 angeformt. Dies hat den Vorteil, dass auch ohne vorherige Trennung der beiden Einzeldeckel 18 und 19 die Aufreisslaschen 29, 30 einzeln gut zugänglich sind. Dies hat anderseits möglicherweise den Nachteil, dass die aussenliegenden Aufreisslaschen 29, 30 beim Transport durch mechanische Einwirkung beschädigt werden können oder zu einer unbeabsichtigten Beschädigung der Versiegelung führen.

Der letztgenannte Nachteil wird bei einer Anordnung der Aufreisslaschen gemäss Fig. 4 vermieden. In diesem Fall sind die Aufreisslaschen 31 der Einzeldeckel 25, 26, 27 und 28 gemeinsam in der Mitte des quadratischen Mehrfachdeckels 24 platzsparend untergebracht und vor Beschädigungen geschützt. Jedoch können die Einzeldeckel 25-28 hier nur geöffnet werden, wenn vorher der entsprechende Verpackungsbehälter von der Mehrfachpackung abgetrennt worden ist. Andere Kombinationen und Anordnungen der Aufreisslaschen sind ebenfalls denkbar. Um die Griffigkeit der Aufreisslaschen 29, 30, 31 zu erhöhen, können zusätzlich punktförmige Erhebungen (schwarze Punkte in Fig. 3, 4) oder Riffelungen eingeprägt sein.

Insgesamt ergibt sich mit der Erfindung eine Mehrfachpackung, die sich durch folgende charakteristische Merkmal und Vorteile auszeichnet:
- Multi-Packs werden durch im wesentlichen siegel- bzw. peelbare Mehrfach-Wiederverschluss-Deckel und Mono-Behälter gebildet, die mittels Perforation an den dafür vorgesehenen Stellen in einzelne Portionen getrennt werden können
- um die einzelnen Packungen abzureissen, sind deckelseitig Perforationen vorgesehen. Die Deckel werden vorzugsweise als Mehrfachdeckel hergestellt und dem Kundenwunsch entsprechend in Mono-, Duo-, oder Quattro-Ausführungen geteilt
- durch die Vorgabe separater Verpackungsbehälter wird eine vollflächige Bedruckung/Etikettierung des Umfanges jedes einzelnen Verpackungsbehälters möglich
- geöffnete Verpackungsbehälter können mit dem Einzeldeckel wieder verschlossen werden
- die einzelnen Verpackungsbehälter werden durch Aufsiegeln des Mehrfachdeckels miteinander zu einem Multi-Pack verbunden
- das Material für die Behälter und Deckel ist vorzugsweise identisch, wodurch die Herstellung und Versiegelung vereinfacht wird
- mit einer einzigen Behälterform und einer Deckelform kann eine Vielzahl von unterschiedlichen Packungsgrössen (Monopack, Duopack, Quattropack etc.) realisiert werden, was nebst einer immensen Reduktion der Werkzeugkosten auch entsprechende Logistikvorteile bringt.

### BEZUGSZEICHENLISTE

- 10: Mehrfachpackung
- 11,12: Verpackungsbehälter
- 13: Boden
- 14: Seitenwand
- 15: Ansatz
- 16: Siegelflansch (Behälter)
- 17,24: Mehrfachdeckel
- 18,19: Einzeldeckel
- 20: Vertiefung (umlaufend)
- 21: Siegelflansch (Deckel)
- 22: Trennungslinie (z.B. Perforation)
- 23: Sicke
- 25-28: Einzeldeckel
- 29,30,31: Aufreisslasche

## Patentansprüche

1. Mehrfachpackung (10), umfassend eine Mehrzahl von separaten, nach oben hin offenen Verpackungsbehältern (11, 12), welche durch ein allen Verpackungsbehältern (11, 12) gemeinsames Verschlussmittel verschlossen und durch das gemeinsame Verschlussmittel zu der Mehrfachverpackung (10) zusammengefasst sind, wobei das gemeinsame Verschlussmittel eine der Anzahl der Verpackungsbehälter (11, 12) entsprechende Anzahl von nebeneinander angeordneten, den Verpackungsbehältern (11, 12) zugeordneten Einzeldeckeln (18, 19; 25-28) umfasst, benachbarte Einzeldeckel (18, 19; 25-28) jeweils entlang einer zwischen den Einzeldeckeln (18, 19; 25-28) verlaufenden Trennungslinie (22) voneinander trennbar sind, und jeder der Einzeldeckel (18, 19; 25-28) einen zugeordneten Verpackungsbehälter verschliesst, **dadurch gekennzeichnet, dass** die Einzeldeckel (18, 19; 25-28) jeweils als Wiederverschlussdeckel ausgebildet sind.

2. Mehrfachpackung nach Anspruch 1, **dadurch gekennzeichnet, dass** die Verpackungsbehälter (11, 12) und der Mehrfachdeckel (17, 24) aus demselben Material, insbesondere aus demselben Kunststoff, bestehen.

3. Mehrfachpackung nach einem der Ansprüche 1 und 2, **dadurch gekennzeichnet, dass** die Verpackungsbehälter (11, 12) durch die zugehörigen Einzeldeckel (18, 19; 25-28) des Mehrfachdeckels (17, 24) mittels Heisssiegelung verschlossen sind.

4. Mehrfachpackung nach Anspruch 3, **dadurch gekennzeichnet, dass** die Verpackungsbehälter (11, 12) und die Einzeldeckel (18, 19; 25-28) zum Siegeln jeweils einen umlaufenden Siegelflansch (16 bzw. 21) aufweisen.

5. Mehrfachpackung nach Anspruch 4, **dadurch gekennzeichnet, dass** die Trennungslinien (22) zwischen den Siegelflanschen (21) der Einzeldeckel (18, 19; 25-28) verlaufen, dass die Trennungslinien (22) jeweils eine Perforation umfassen, und dass die Perforation zum Schutz beim Heisssiegeln unterhalb der Ebene der Siegelflansche (21), insbesondere in einer Sicke (23), angeordnet ist.

6. Mehrfachpackung nach einem Ansprüche 1 bis 5, **dadurch gekennzeichnet, dass** an jedem der Einzeldeckel (18, 19; 25-28) jeweils eine Aufreisslasche (29, 30, 31) angeordnet ist.

7. Mehrfachpackung nach Anspruch 6, **dadurch gekennzeichnet, dass** die Verpackungsbehälter (11, 12) und Einzeldeckel (18, 19; 25-28) im wesentlichen rechteckig, insbesondere quadratisch, ausgebildet sind, und dass die Aufreisslaschen (29, 30, 31) jeweils in einer der Ecken der Einzeldeckel (18, 19; 25-28) angeordnet sind.

8. Mehrfachpackung nach Anspruch 7, **dadurch gekennzeichnet, dass** die Verpackungsbehälter (11, 12) und Einzeldeckel (25-28) abgerundete Ecken aufweisen, dass innerhalb der Mehrfachpackung (10) vier Verpackungsbehälter (10, 11) bzw. Einzeldeckel (25-28) in einem Quadrat angeordnet sind, und dass die Aufreisslaschen (31) für alle Einzeldeckel (25-28) des Quadrats in der Mitte zwischen den Einzeldeckeln (25-28) angeordnet sind.

9. Mehrfachdeckel für eine Mehrfachpackung nach einem der Ansprüche 1 bis 8, welcher Mehrfachdeckel (17, 24) eine Mehrzahl von nebeneinander angeordneten Einzeldeckeln (18, 19; 25-28) aufweist, wobei die Einzeldeckel (18, 19; 25-28) zum Siegeln jeweils einen umlaufenden Siegelflansch (16 bzw. 21) aufweisen und benachbarte Einzeldeckel (18, 19; 25-28) jeweils entlang einer zwischen den Einzeldeckeln (18, 19; 25-28) verlaufenden Trennungslinie (22) voneinander trennbar sind, **dadurch gekennzeichnet, dass** die Einzeldeckel (18, 19; 25-28) jeweils als Wiederverschlussdeckel ausgebildet sind.

10. Mehrfachdeckel nach Anspruch 9, **dadurch gekennzeichnet, dass** die Trennungslinien (22) zwischen den Siegelflanschen (21) der Einzeldeckel (18, 19; 25-28) verlaufen, dass die Trennungslinien (22) jeweils eine Perforation umfassen, und dass die Perforation zum Schutz beim Heisssiegeln unterhalb der Ebene der Siegelflansche (21), insbesondere in einer Sicke (23), angeordnet ist.

11. Mehrfachdeckel nach einem Ansprüche 9 und 10, **dadurch gekennzeichnet, dass** an jedem der Einzeldeckel (18, 19; 25-28) jeweils eine Aufreisslasche (29, 30, 31) angeordnet ist.

12. Mehrfachdeckel nach Anspruch 11, **dadurch gekennzeichnet, dass** die Einzeldeckel (18, 19; 25-28) im wesentlichen rechteckig ausgebildet sind, und dass die Aufreisslaschen (29, 30, 31) jeweils in einer der Ecken der Einzeldeckel (18, 19; 25-28) angeordnet sind.

13. Mehrfachdeckel nach Anspruch 12, **dadurch gekennzeichnet, dass** die Verpackungsbehälter (11, 12) und Einzeldeckel (25-28) abgerundete Ecken aufweisen, dass innerhalb des Mehrfachdeckels (17, 24) vier Einzeldeckel (25-28) in einem Quadrat angeordnet sind, und dass die Aufreisslaschen (31) für alle Einzeldeckel (25-28) des Quadrats in der Mitte zwischen den Einzeldeckeln (25-28) angeordnet sind.

## Revendications

1. Emballage multiple (10), comprenant une pluralité de récipients d'emballage séparés, ouverts vers le haut (11, 12), qui sont fermés par un moyen de fermeture commun à tous les récipients d'emballage (11, 12) et qui sont assemblés par le moyen de fermeture commun pour former l'emballage multiple (10), le moyen de fermeture commun comprenant un nombre de couvercles individuels (18, 19 ; 25-28) associés aux récipients d'emballage (11, 12) et disposés les uns à côté des autres, correspondant au nombre des récipients d'emballage (11, 12), des couvercles individuels voisins (18, 19 ; 25-28) étant séparables les uns des autres à chaque fois le long d'une ligne de séparation (22) s'étendant entre les couvercles individuels (18, 19 ; 25-28), et chacun des couvercles individuels (18, 19 ; 25-28) fermant un récipient d'emballage associé, **caractérisé en ce que** les couvercles individuels (18, 19 ; 25-28) sont réalisés chacun en tant que couvercle refermable.

2. Emballage multiple selon la revendication 1, **caractérisé en ce que** les récipients d'emballage (11, 12) et le couvercle multiple (17, 24) se composent du même matériau, en particulier du même plastique.

3. Emballage multiple selon l'une quelconque des revendications 1 et 2, **caractérisé en ce que** les récipients d'emballage (11, 12) sont fermés par les couvercles individuels associés (18, 19 ; 25-28) du couvercle multiple (17, 24) au moyen d'un thermoscellement.

4. Emballage multiple selon la revendication 3, **caractérisé en ce que** les récipients d'emballage (11, 12) et les couvercles individuels (18, 19 ; 25-28) présentent, pour le scellement, à chaque fois une bride de scellement périphérique (16, respectivement 21).

5. Emballage multiple selon la revendication 4, **caractérisé en ce que** les lignes de séparation (22) s'étendent entre les brides de scellement (21) des couvercles individuels (18, 19 ; 25-28), **en ce que** les lignes de séparation (22) comprennent chacune une perforation et **en ce que** la perforation est disposée, en vue de sa protection lors du thermoscellement, sous le plan des brides de scellement (21), en particulier dans une moulure (23).

6. Emballage multiple selon l'une quelconque des revendications 1 à 5, **caractérisé en ce que** qu'une languette d'ouverture (29, 30, 31) est disposée à chaque fois sur chacun des couvercles individuels (18, 19 ; 25-28).

7. Emballage multiple selon la revendication 6, **caractérisé en ce que** les récipients d'emballage (11, 12) et les couvercles individuels (18, 19 ; 25-28) sont réalisés avec une forme essentiellement rectangulaire, en particulier carrée, et **en ce que** les languettes d'ouverture (29, 30, 31) sont disposées à chaque fois dans l'un des coins des couvercles individuels (18, 19 ; 25-28).

8. Emballage multiple selon la revendication 7, **caractérisé en ce que** les récipients d'emballage (11, 12) et les couvercles individuels (25-28) présentent des coins arrondis, **en ce qu'**à l'intérieur de l'emballage multiple (10), sont disposés quatre récipients d'emballage (10, 11), respectivement quatre couvercles individuels (25-28) en carré, et **en ce que** les languettes d'ouverture (31) pour tous les couvercles individuels (25-28) du carré sont disposées au milieu entre les couvercles individuels (25-28).

9. Couvercle multiple pour un emballage multiple selon l'une quelconque des revendications 1 à 8, lequel couvercle multiple (17, 24) présente une pluralité de couvercles individuels disposés les uns à côté des autres (18, 19 ; 25-28), les couvercles individuels (18, 19 ; 25-28) présentant, en vue du scellement, à chaque fois une bride de scellement périphérique (16, respectivement 21) et les couvercles individuels voisins (18, 19 ; 25-28) pouvant être séparés les uns des autres à chaque fois le long d'une ligne de séparation (22) s'étendant entre les couvercles individuels (18, 19 ; 25-28), **caractérisé en ce que** les couvercles individuels (18, 19 ; 25-28) sont réalisés chacun en tant que couvercle refermable.

10. Couvercle multiple selon la revendication 9, **caractérisé en ce que** les lignes de séparation (22) s'étendent entre les brides de scellement (21) des couvercles individuels (18, 19 ; 25-28), **en ce que** les lignes de séparation (22) comprennent chacune une perforation et **en ce que** la perforation est disposée, en vue de sa protection lors du thermoscellement, sous le plan des brides de scellement (21), en particulier dans une moulure (23).

11. Couvercle multiple selon l'une quelconque des revendications 9 et 10, **caractérisé en ce qu'**une languette d'ouverture (29, 30, 31) est disposée à chaque fois sur chacun des couvercles individuels (18, 19 ; 25-28).

12. Couvercle multiple selon la revendication 11, **caractérisé en ce que** les couvercles individuels (18, 19 ; 25-28) sont réalisés avec une forme essentiellement rectangulaire, et **en ce que** les languettes d'ouverture (29, 30, 31) sont disposées à chaque fois dans l'un des coins des couvercles individuels (18, 19 ; 25-28).

13. Couvercle multiple selon la revendication 12, **caractérisé en ce que** les récipients d'emballage (11, 12) et les couvercles individuels (25-28) présentent des coins arrondis, **en ce qu'**à l'intérieur du couvercle multiple (17, 24), sont disposés quatre couvercles individuels (25-28) en carré, et **en ce que** les languettes d'ouverture (31) pour tous les couvercles individuels (25-28) du carré sont disposées au milieu entre les couvercles individuels (25-28).

## Claims

1. Multipack (10), comprising a plurality of separate packaging containers (11, 12) which are open at the top, are closed by a closure means common to all the packaging containers (11, 12) and are combined by the common closure means to form the multipack (10), the common closure means comprising a number of individual lids (18, 19; 25-28) arranged one beside the other, and assigned to the packaging containers (11, 12), which corresponds to the number of packaging containers (11, 12), it being possible for adjacent individual lids (18, 19; 25-28) to be separated from one another in each case along a separating line (22) running between the individual lids (18, 19; 25-28), and each of the individual lids (18, 19; 25-28) closing an associated packaging container, **characterized in that** the individual lids (18, 19; 25-28) are each designed as recloseable lids.

2. Multipack according to Claim 1, **characterized in that** the packaging containers (11, 12) and a multiple lid (17, 24) consist of the same material, in particular of the same plastic.

3. Multipack according to either of Claims 1 and 2, **characterized in that** the packaging containers (11, 12) are closed, by the associated individual lids (18, 19; 25-28) of the multiple lid (17, 24), by means of heat sealing.

4. Multipack according to Claim 3, **characterized in that** the packaging containers (11, 12) and the individual lids (18, 19; 25-28) each have a peripheral sealing flange (16 or 21) for sealing purposes.

5. Multipack according to Claim 4, **characterized in that** the separating lines (22) run between the sealing flanges (21) of the individual lids (18, 19; 25-28), **in that** the separating lines (22) each comprise perforations, and **in that** the perforations are arranged for protection, during heat sealing, beneath the plane of the sealing flanges (21), in particular in a bead (23).

6. Multipack according to one of Claims 1 to 5, **characterized in that** in each case one tear-open tab (29, 30, 31) is arranged on each of the individual lids (18, 19; 25-28).

7. Multipack according to Claim 6, **characterized in that** the packaging containers (11, 12) and individual lids (18, 19; 25-28) are of essentially rectangular, in particular square, design, and **in that** the tear-open tabs (29, 30, 31) are each arranged in one of the corners of the individual lids (18, 19; 25-28).

8. Multipack according to Claim 7, **characterized in that** the packaging containers (11, 12) and individual lids (25-28) have rounded corners, **in that**, within the multipack (10), four packaging containers (10, 11) and individual lids (25-28) are arranged in a square, and **in that** the tear-open tabs (31) for all the individual lids (25-28) of the square are arranged in the centre between the individual lids (25-28).

9. Multiple lid for a multipack according to one of Claims 1 to 8, which multiple lid (17, 24) has a plurality of individual lids (18, 19; 25-28) arranged one beside the other, the individual lids (18, 19; 25-28), for sealing purposes, each having a peripheral sealing flange (16 or 21), and it being possible for adjacent individual lids (18, 19; 25-28) to be separated from one another in each case along a separating line (22) running between the individual lids (18, 19; 25-28), **characterized in that** the individual lids (18, 19; 25-28) are each designed as recloseable lids.

10. Multipack according to Claim 9, **characterized in that** the separating lines (22) run between the sealing flanges (21) of the individual lids (18, 19; 25-28), **in that** the separating lines (22) each comprise perforations, and **in that** the perforations are arranged for protection, during heat sealing, beneath the plane of the sealing flanges (21), in particular in a bead (23).

11. Multiple lid according to either of Claims 9 and 10, **characterized in that** in each case one tear-open tab (29, 30, 31) is arranged on each of the individual lids (18, 19; 25-28).

12. Multiple lid according to Claim 11, **characterized in that** the individual lids (18, 19; 25-28) are of essentially rectangular design, and **in that** the tear-open tabs (29, 30, 31) are each arranged in one of the corners of the individual lids (18, 19; 25-28).

13. Multiple lid according to Claim 12, **characterized in that** the packaging containers (11,12) and individual lids (25-28) have rounded corners, **in that**, within the multiple lid (17, 24), four individual lids (25-28) are arranged in a square, and **in that** the tear-open tabs (31) for all the individual lids (25-28) of the square are arranged in the centre between the individual lids (25-28).
